# EUROPÄISCHE PATENTANMELDUNG

(11) **EP 4 456 668 A1**
(43) Veröffentlichungstag der Anmeldung: **30.10.2024**
(21) Anmeldenummer: 23169897.8
(22) Anmeldetag: 25.04.2023
(51) Int. Cl.: H05B 6/10

(54) **EINE VORRICHTUNG ZUR HEISSGASERZEUGUNG UND VERFAHREN ZU DEREN BETRIEB**

(71) Anmelder: COBES GmbH, 77955 Ettenheim (DE)
(72) Erfinder: BARTSCH, Cay-Oliver, 79336 Herbolzheim (DE)
(74) Vertreter: Kleine, Hubertus

(57) **Zusammenfassung**

Eine Vorrichtung (10,10') zur Heißgaserzeugung umfassend ein Gehäuse (12,12'), einen Induktor (15,15') und einen Suszeptor (14,14'), welcher durch den Induktor (15,15') induktiv erwärmbar ist, wobei der Suszeptor (14,14') ein Kerngehäuse (13,13') und ein darin angeordnetes poröses Suszeptormaterial aufweist, wobei das Gas innerhalb der Vorrichtung (10,10*'*)^^00 auf einem Strömungsweg derart zwangsgeführt ist, dass das Suszeptormaterial auf dem Strömungsweg angeordnet ist, sowie ein Verfahren zu dessen Betrieb.

## Beschreibung

Die Erfindung betrifft eine Vorrichtung zur Heißgaserzeugung und Verfahren zu deren Betrieb.

Es sind Vorrichtungen zum Erwärmen von flüssigen und gasförmigen Medien mittels elektrischer Widerstandserwärmung, beispielsweise aus der EP 2 926 623 B1, bekannt. Bei sehr hohen Temperaturen von z.B. 500 bis 1800°C ergeben sich Probleme bei der elektrischen Kontaktierung und der Lebensdauer der Heizelemente. Einige induktive Lösungen haben den Nachteil, dass die Induktionsspule gekühlt werden muss, insbesondere bei Vorrichtungen für die Erzeugung von sehr hohen Temperaturen größer 400°C.

Aufgabe der Erfindung ist es daher eine Vorrichtung zur Heißgaserwärmung mit einem vergleichsweise einfachen Aufbau bereitzustellen.

Die erfindungsgemäße Aufgabe wird gelöst durch den Gegenstand des Anspruchs 1.

Weiter erfindungsgemäß ist das Bereitstellen eines Verfahrens mit den Merkmalen des Anspruchs 13 gelöst.

Die erfindungsgemäße Vorrichtung zur Heißgaserzeugung umfasst ein Gehäuse, einen Induktor und einen Suszeptor, welcher durch den Induktor induktiv erwärmbar ist. Hierfür besteht der Suszeptor aus einem elektrisch-leitfähigen Material.

Der Suszeptor weist überdies ein Kerngehäuse und ein darin angeordnetes poröses Suszeptormaterial auf.

Als poröses Material im Sinne der vorliegenden Anmeldung werden auch die Freiräume zwischen den Filamenten eines Geflechts oder eines Vlieses, z.B. aus Metall bezeichnet.

Erfindungsgemäß ist das Gas innerhalb der Vorrichtung auf einem Strömungsweg derart zwangsgeführt, dass das Suszeptormaterial auf dem Strömungsweg angeordnet ist, so dass das Gas zur Erwärmung durch das Suszeptormaterial hindurchgeleitet wird.

Das Suszeptormaterial ist in seiner Dicke und Porosität derart gewählt, dass der bevorzugte Druckabfall, welcher z.B. durch Differenzdruckmessung des Mediendrucks vor und hinter dem Suszeptor ermittelt werden kann, beträgt bei Verwendung von Druckluft bei 25°C mit einem Überdruck von 4 bar vor dem Suszeptor zumindest 0,5 bar, vorzugsweise mehr als 2 bar.

Durch die Porosität des Suszeptors und die Verlangsamung des Medienstromes durch den Suszeptor wird eine besonders effektive Erwärmung des Gases erreicht.

Vorteilhafte Ausgestaltungen der Erfindung sind Gegenstand der Unteransprüche.

Das Suszeptormaterial kann vorteilhaft als ein poröses elektrisch-leitfähiges Schaummaterial, als ein poröses elektrisch-leitfähiges Geflecht, oder als ein poröses elektrisch-leitfähiges Vlies ausgebildet sein.

Bevorzugt für eine effektive Erwärmung kann das Schaummaterial ein offenporiges Schaummaterial sein und besonders bevorzugt als ein leitfähiger Keramikschaum, ein Metallschaum und/oder ein Cermet-Schaum ausgebildet sein.

Auch Sintermaterial, insbesondere als Sinterkörper, und/oder lose Schüttungen aus leitfähigem Material, z.B. aus Kupfer, sind unter dem porösen Material im Sinne der vorliegenden Anmeldung zu verstehen. Lose Schüttungen haben allerdings den Nachteil, dass sie über die Zeit verblocken können. Sintermaterial besteht typischerweise aus Sinterkugeln, welche ihren vordefinierten Abstand behalten.

Auch das vorgenannte Geflecht oder das Vlies kann vorteilhaft aus Metall bestehen.

Der Strömungsweg kann überdies eine Induktorkammer umfassen, in welcher der Induktor angeordnet ist und durch welche das Gas geleitet wird. Dadurch kann das Gas besonders effektiv vorerwärmt werden.

Das Kerngehäuse kann insbesondere rohrförmig ausgebildet sein und in kompakter Bauart coaxial zu einer Mantelfläche des Gehäuses innerhalb des Gehäuses angeordnet sein.

Der Induktor kann als Spule angeordnet sein, wobei der Suszeptor als Spulenkern vorteilhaft innerhalb der Spule angeordnet ist.

Ein Teil des Strömungsweges kann durch eine Ringkammer gebildet sein, welche coaxial zur Mantelfläche des Gehäuses und benachbart zur Induktorkammer angeordnet ist, wobei die Ringkammer in Durchströmungsrichtung vor der Induktorkammer auf dem Strömungsweg angeordnet ist.

Der Strömungsweg kann eine ein- oder mehrfache Umlenkung des Gases um 180° aufweisen.

Weiterhin kann die Vorrichtung zumindest einen Temperatursensor zur Ermittlung der Mediumstemperatur innerhalb der Vorrichtung aufweisen.

Die Vorrichtung kann überdies zumindest einen Durchflusssensor oder einen Drucksensor zur Ermittlung der Durchflussgeschwindigkeit oder des Mediumsdrucks innerhalb der Vorrichtung aufweisen.

Weiterhin ist es von Vorteil, wenn die Vorrichtung eine Steuer- und/oder Auswerteeinheit aufweist, welche ausgebildet ist zur Steuerung der Leistung des Induktors anhand einer ermittelten Mediumstemperatur, einer Durchflussgeschwindigkeit und/oder eines Mediumsdrucks.

Dies kann auch bedeuten, dass die Leistung auf Null gefahren wird, sofern das Gas im Bereich der Induktorkammer einen Maximalwert für die Temperatur oder den Druck überschreitet und ggf. eine Schädigung der Vorrichtung zu erwarten ist.

Weiterhin erfindungsgemäß ist ein Verfahren zum Betrieb einer erfindungsgemäßen Vorrichtung zur Heißgaserzeugung mit den folgenden Schritten:
i Zuleiten eines Mediumsstromes, insbesondere eines Gasstromes. vorzugsweise mit einem voreingestellten Mediumsdruck, in die Vorrichtung;
ii Zuführen, insbesondere unter Umlenkung, des Mediumsstromes zu dem Suszeptor;
iii Erwärmen des Mediumsstromes bei Durchleitung durch den Suszeptor auf eine Zieltemperatur von mehr als 500°C unter Ausbildung eines Heißgasstromes; und
iv Ausleiten des Heißgasstromes aus der Vorrichtung.

In einem Folgeschritt kann das ausgeleitete Gas auf eine Materialoberfläche, vorzugsweise eine Kunststofffläche geleitet werden, derart, dass die Materialoberfläche unter Einfluss des ausgeleiteten Gases zumindest bereichsweise schmilzt. Weiterhin vorteilhaft kann eine Einstellung der Leistung des Induktors durch die Steuer- und/oder Auswerteeinheit in Abhängigkeit von der Temperatur und zumindest einer weiteren Größe ausgesucht aus Durchflussgeschwindigkeit und/oder Druck vorgenommen werden.

Die Erfindung wird anhand der nachfolgenden Figuren anhand mehrerer Ausführungsbeispiele näher erläutert. Die einzelnen Details der Ausführungsbeispiele sind in keinster Weise als beschränkend für den Gegenstand der vorliegenden Erfindung anzusehen. Vielmehr ergeben sich aus dem Ausführungsbeispiel für den Fachmann zahlreiche weitere Abwandlungsvarianten, die ebenfalls Teil der vorliegenden Erfindung sind. Es zeigt:
- Fig. 1: Prinzipskizze einer ersten erfindungsgemäßen Vorrichtung; und
- Fig. 2: Schnittansicht einer zweiten erfindungsgemäßen Vorrichtung.

Fig. 1 zeigt eine erfindungsgemäße Vorrichtung 10 zur Heißgaserzeugung von Gasen auf Temperaturen von über 500°C, insbesondere auf Temperaturen zwischen 600°C und 2000°C.

Die Vorrichtung 10 kann zu Prozessen wie Heißgasschweißen, Schmelzen und Fügen verwendet werden.

Hierfür weist die Vorrichtung 10 eine Einlassöffnung 11 zum Einführen von Luft 1 auf. Die Luft 1 kann mit einem Überdruck von außen in die Einlassöffnung 11 eingeleitet werden. Die Einlassöffnung 11 ist Teil eines in Fig. 1 einseitig-geöffneten Gehäuses 12. Das Gehäuse 12 kann vorzugsweise becherförmig ausgebildet sein. Das Gehäuse 12 kann eine rohrförmige Mantelfläche 18 aufweisen, welche eine Längsachse A aufweist.

Innerhalb des Gehäuses 12 ist, vorzugsweise ein Induktor 15 angeordnet. Dieser Induktor 15 ist als eine spiralförmige Spule mit einer Längsachse ausgebildet, welche coaxial zur Längsachse A des Gehäuses 12 angeordnet ist. Innerhalb des Induktors 15 ist ein Suszeptor 14 angeordnet.

Der Suszeptor 14 umfasst einen Kerngehäuse 13 in welchem ein poröser Körper 16, vorzugsweise ein Formkörper, als elektrisch-leitendes Kernmaterial angeordnet sein. Dabei ist der Körper 16 randseitig stoffschlüssig mit dem Kerngehäuse 13 verbunden. Dies kann über eine unmittelbare Verbindung des Kernmaterials mit der Gehäusewandung erfolgen oder aber durch ein Dichtmaterial, welches zwischen dem Körper 16 und dem Kerngehäuse angeordnet ist.

Das Kerngehäuse 13 besteht dabei vorzugsweise aus einem vorzugsweise elektrisch-nichtleitenden Material, beispielsweise aus einer hochtemperaturfesten Keramik, vorzugsweise aluminium- oder Zirkonoxid.

Das Kernmaterial des Körpers 16 besteht aus einem elektrisch leitenden Material.

Der Übergang zwischen einem elektrisch-leitenden Material und einem elektrisch nicht-leitenden Material liegt gemäß der vorliegenden Anmeldung bei einem Grenzwert von 1*10⁻⁸ S/m. Bevorzugt beträgt die elektrische Leitfähigkeit des Kernmaterials zumindest 1*10⁻⁶ S/m, besonders bevorzugt zumindest 5*10⁻³ S/m.

Das Kerngehäuse 13 weist, vorzugsweise endständig, eine Gaseinlassöffnung 111 zum Einlass von warmem Gas mit einer Temperatur T1 auf. Das Kerngehäuse 13 weist, vorzugsweise ebenfalls endständig, einen Gasauslassöffnung 17 für heißes Gas mit einer Temperatur T2 auf, wobei T2 größer ist als T1, vorzugsweise zumindest doppelt so hoch wie T1, insbesondere zumindest 4-mal so hoch wie T1.

Die Gasauslassöffnung 17 weist vorteilhaft einen geringeren Öffnungsquerschnitt als der Querschnitt im Mittelsegment des Kerngehäuses 13. Vorzugsweise ist der Öffnungsquerschnitt mindestens 2mal geringer, besonders bevorzugt mindestens 4mal geringer als der Querschnitt im Mittelsegment des Kerngehäuses 13. Dadurch wird das Gas am Ausgang beschleunigt, so dass ein gezielteres Aufleiten von Heißgas auf eine zu bearbeitende Flache ermöglicht wird.

Das poröse Kernmaterial kann insbesondere eine Schaumkeramik z.B. mit Metallpartikeln versetzt, eine Gitterstruktur, ein Geflecht, ein Metallvlies, ein Granulat, ein poröses Siliziumcarbid oder ein poröses Molybdändisilizid umfassen oder daraus ausgebildet sein.

Ein zu erwärmendes Gas 1, z.B. Druckluft, wird über die Einlassöffnung 11 in die Vorrichtung 10 geleitet, wird durch den Induktor vorgewärmt und schließlich als vorgewärmtes Gas 2 über die Gaseinlassöffnung 11 in das Kerngehäuse 13 eingeleitet. Hier erfolgt ein Durchdringen des Gases 2 durch den porösen Formkörper 16, wobei durch das Strömungshindernis die Strömungsgeschwindigkeit verringert wird. Dadurch kann ein großer Wärmeübertrag durch induktive Erwärmung des Suszeptors mittels des Induktors erfolgen. Dabei erfolgt die Wärmeübertragung im Suszeptor auf die Luft über eine große Oberfläche.

Der Induktor 15 ist in einer Induktorkammer 25 angeordnet, welche in Fig. 1 als eine Ringkammer ausgebildet ist und welche nachfolgend auch als Rekuperationskammer bezeichnet wird.

In der Rekuperationskammer werden die elektrischen Verluste des Induktor 15 vom Medium aufgenommen und in die Hauptprozesskammer des Kerngehäuses 13 mit dem darin angeordneten Suszeptor 14 weitergeführt. Somit kann ein induktives System mit nahezu 100% Wirkungsgrad, ähnlich bekannter Widerstandsheizer, hergestellt werden.

Gleichzeitig wird die Lebensdauer des Systems durch kontaktloses, induktives Einkoppeln in den Suszeptor deutlich erhöht. Durch die Verwendung eines elektrisch leitfähigen und zugleich porösen Materials, so z.B. einer entsprechenden Schaumkeramik als Suszeptormaterial, in der Hauptprozesskammer des Kerngehäuses 13 wird der Enthalpie-Übergang vom Suszeptor 14 zum zu heizenden Medium durch die große Oberfläche optimiert.

Bislang sind in dem genannten Anwendungsbereich nur Geometrien von Suszeptoren mit geringerer Oberfläche im Einsatz, z.B. Rohre, Spiralen, Fächer, etc. bekannt.

Aufgrund des in Fig 1 und 2 dargestellten Strömungsweges, erst durch die Rekuperationskammer und anschließend durch den Suszeptor, ist es möglich, zielgenau und effizient Wärme vor allem mittels Wärmestrahlung zu transportieren und dabei die Abwärme für nachgelagerte Prozesse zu nutzen.

Dies sind Prozesse wie Heißgasschweißen, Schmelzen, Fügen, etc. Für die Erzeugung der Wärme im Suszeptor wird, um Kontaktprobleme bei der Einkopplung der Energie bei hohen Temperaturen zu vermeiden, die Leistung/Energie induktiv eingekoppelt.

Schließlich wird der Strömungsverzögerung ausgangsseitig durch die Verengung des Strömungsquerschnitts im Bereich der Gasauslassöffnung 17 entgegengewirkt.

Das Material des Induktors kann ein leitfähiges Metall, beispielsweise ein Kupfer, eine Kupferlegierung oder ein Stahl oder ein Hochtemeraturmaterial wie z. B. Platin-Rhodium oder Siliziumcarbit sein. Die Temperatur in der Induktorkammer liegt vorzugsweise bei unter 1.000 °C. Der Schmelzpunkt von Kupfer liegt allerdings bei etwa 1100°C, bereits davor kommt es zu Verformungen. Bei höheren Leistungen und damit Temperaturen in der Induktorkammer von mehr als 600°C kann auch optional und vorteilhaft Kühlung des Induktormaterials erfolgen.

Diese Variante ist in der Vorrichtung 10' in Fig. 2 dargestellt.

Hier ist ebenfalls ein Gehäuse 12' mit einer rohrförmigen Mantelfläche 18' mit einer Längsachse A vorgesehen, wobei die Gaseinlassöffnung 11' und die Gasauslassöffnung 17' jeweils an einem axialen Ende des Gehäuses 12' angeordnet ist. Besonders bevorzugt liegt die Gaseinlassöffnung 11' und die Gasauslassöffnung 17' auf der Längsachse A des Gehäuses 12'.

Innerhalb des Gehäuses 12 ist eine Ringkammer 19` ausgebildet, welche zwischen der Wandung des Gehäuses 12 und einer Wandung einer Heizeinheit 24' angeordnet. Die Ringkammer 19` kann bevorzugt eine Temperatur (in °C) von weniger als 25% gegenüber der Temperatur (in °C) des ausgetragenen Heißgases aufweisen.

Einerseits wird dadurch die Heizeinheit 24` gekühlt und zugleich wird das Gas vorgewärmt. Die Ringkammer 19' ist coaxial zur Mantelfläche 18' ausgebildet. Die Heizeinheit 24` weist eine Wandung mit einer vorzugsweise geschlossenwandigen endständigen Stirnfläche 21' auf zur Überleitung des Gases in einen Suszeptor 14` auf. Der Suszeptor 14' umfasst ein beidseitig geöffnetes rohrförmiges Kerngehäuse 13' und einen darin angeordneten Körper 16`, in analoger Ausbildung zum Körper 16 der Fig. 1.

Die Heizeinheit 24` weist eine Induktorkammer 25' auf, in welche das Gas von der Ringkammer 19' über eine Öffnung 20' eingeleitet wird. Innerhalb der Induktorkammer 25' ist ein Induktor 15' angeordnet. Der Induktor 15' kann vorteilhaft analog zum Induktor 15 der Fig. 1 ausgebildet sein.

Das Gas wird durch die Induktorkammer 25` hindurch und am Induktor 15' vorbei geleitet und durch die Stirnfläche 21' in den Suszeptor 14', insbesondere ins Kerngehäuse 13' des Suszeptors 14' eingeleitet. Somit erfolgt eine 180° Strömungsumleitung 23' des Gases innerhalb des Gehäuses 12'.

Nach dem Durchleiten durch den Suszeptor 14` wird das Heißgas über eine verjüngend-zulaufende Überleitungsdüse 23' zur Gasauslassöffnung 17' geleitet. Dabei weist die Gasauslassöffnung 17' einen Querschnitt auf, welcher weniger als 50%, vorzugsweise weniger als 25% des Querschnitts einer Auslassöffnung des Suszeptors 14' auf.

Der Induktor 15 umfasst ein zylindrisch-gewickelten Metalldraht auf mit einem geraden Zuleitungssegment 25' und einem ebenfalls geraden Ableitungssegment 26`, welche parallel zueinander angeordnet sind.

Der Grund für den konstruktiven Aufbau der in Fig. 1 und 2 dargestellten Vorrichtungen ist, dass ein induktives Koppeln immer mit Verlusten in der Induktionsspule (Induktor) verbunden ist. Bei den dargestellten Varianten kann der Induktor hingegen bei hohen Temperaturen betrieben werden. Gleichzeitig kann das zu erwärmende Gas als Kühlmedium für den Induktor verwendet werden. Somit wird der Wirkungsgrad des Gesamtsystems in Richtung 100% erhöht. Limitierend sind hier nur die Strahlungsverluste des Gehäuses und der Zuleitungen. Diese sind allerdings sehr niedrig und mit den Verlusten von klassischen Widerstandsheizern zu vergleichen.

Weitere besondere Vorteile sind die schnelle Aufheizrate, schnelles Abkühlen, hohe Lebensdauer und geringer Preis gegenüber Widerstandsheizern für hohe Temperaturen über 500°C.

Die erfindungsgemäße Vorrichtung zur induktiven Erwärmung von Medien kann als Heißgas zum Fügen von Kunststoffteilen,als Heißgas zum Einbetten von Montage-Inserts in Kunststoffteile, zum Kleben und (Folien-)schweißen in der Verpackungstechnik, zum Schmelzen von Materialien durch direktes Anströmen, schnelles Aufheizen von Ofenkammern, zum Backen, Kochen und/oder Sterilisieren insbesondere in der Lebensmitteltechnik und der Pharmazie, zur Prozessgaserwärmung z.B. bei Epitaxieprozessen und/oder Plasmaverfahren, in der Motoren- und Generatorentechnik, in der Antriebstechnik, insbesondere der Luft- und/oder Raumfahrt, in Chemieprozessen, zur Sterilisation (clean in place) und/oder zur Materialherstellung, zur Montage und/oder zum Folienschweißen von Dachfolien, zum Löten, in der Klebe- und Fügetechnik, insbesondere zum Erwärmen sogenannter Hotmelts, in der Medizintechnik, insbesondere zum Einsatz in Autoklaven, in der Desinfektion und/oder der Sterilisation, bei der Herstellung und/oder Verarbeitung und/oder Reparatur von hybriden Materialien, insbesondere in Verbund von GFK und/oder CFK mit Metallwerkstoffen und/oder anderen Materialien oder zur Herstellung sogenannter Organobleche, bei der Müllverbrennung, in Heizungssystemen für Gebäude und/oder Hallen, in Öfen insbesondere in einem Umluftsystem, oder beim Ersatz zum Heizen mit Gasflamme, insbesondere bei der Umstellung auf regenerative Energie durch Stromerzeugung oder auch in der Gießereitechnik (z.B. bei der Herstellung von Motorblöcken) genutzt werden. Sämtliche vorgenannten Anwendungen sind ebenfalls erfindungsgemäß.

Vorzugsweise übersteigen die Temperaturen des Gases in der Induktorkammer nicht die 600°C. Alternativ kann der Induktor auch aus Material sein, welches eine Temperatur mehr als 600°C aushält.

Die Temperaturen des Gases in der mit Suszeptormaterial zumindest teilweise gefüllten Hauptreaktionskammer kann bis zu 1600°C, vorzugsweise bis zu 2000 °C, erfolgen.

Als Gas im Sinne der vorliegenden Anmeldung sind insbesondere auch Medien bezeichnet, welche bei Raumtemperatur einen anderen Aggregatzustand haben aber bei Temperaturen von zumindest mehr als 300°C, vorzugsweise mehr als 150°C, gasförmig sind.

Als elektrische Anschlüsse für den Induktor 15, 15' können vorteilhaft Hochleistungslitzen mit einer Betriebszulassung bis 600°C, insbesondere im thermischisolierten Zustand, genutzt werden.

Die Einstellung der Gastemperatur kann anhand eines Temperatursensors und/oder eines thermischen Durchflussmessgerätes erfolgen. Hierfür kann ein Sensor 26` oder 27' am Kerngehäuse 13' oder im Bereich der Ringkammer 19` angeordnet sein. Hierbei kann vorteilhaft ein Sensor in MEMS-Bauweise genutzt werden, welcher ich durch seine kompakte Bauweise auszeichnet. Geeignete Temperatur- und/oder Durchflussmessgeräte zur Bestimmung des GasDurchflusses auf Basis des thermischen Durchflusses können beispielsweise von den Schweizer Unternehmen MEMS AG oder der IST AG käuflich erworben werden. Diese Sensoren sind für Gase zumindest bis zu 400°C oder ggf. auch darüber hinaus ausgelegt.

Im Fall des Durchflussmessgerätes kann sowohl die Temperatur des Gases als auch die Durchflussmessung erfolgen.

Da der Suszeptor 14 je nach Bauweise und Material einen Staudruck aufbauen kann, empfiehlt es sich überdies, wenn die erfindungsgemäße Vorrichtung 10` ebenfalls einen Drucksensor 27' aufweist. Dieser kann beispielsweise in einem Einlaufbereich der Vorrichtung 10` angeordnet sein.

Die Vorrichtung 10` kann überdies im Bereich der Überleitungsdüse 23' einen Temperatursensor 29` aufweisen. Die Überleitungsdüse 23' oder der Temperatursensor 29` können austauschbar ausgebildet sein, so dass dieser Sensor 29` nach einmaliger oder mehrmaliger kurzer Verwendung mit der Gefahr eines Defekts aufgrund der hohen Hitzeentwicklung im Bereich der Überleitungsdüse unkompliziert ausgetauscht werden kann.

So können Gastemperatur in Abhängigkeit von der Leistung des Induktors und/oder des Zuleitungsdrucks des Mediums als Steuergrößen und ggf. der Art des Mediums für den Dauerbetrieb einmalig eingestellt werden. Bei einer Änderung der vorgenannter Steuergrößen oder des Mediums kann eine erneute Temperaturerfassung durch einen weiteren Temperatursensor erfolgen.

Die Temperatursensoren und/oder die Durchflusssensoren 26` und 28' können zur Kontrolle der Zuleitungsbedingungen bei bekannter Leistung zum Betrieb des Induktors 15' genutzt werden.

Eine nicht-dargestellte Steuer- und/oder Auswerteeinheit der erfindungsgemäßen Vorrichtung 10` kann zur Einstellung der Leistung des Induktors in Abhängigkeit von der Durchflussgeschwindigkeit und/oder des Mediumsdrucks zur Erzielung einer vorgegebenen Zieltemperatur genutzt werden. Hierfür ist eine entsprechende Kalibrierkurve in einem Datenspeicher der Steuer- und/oder Auswerteeinheit hinterlegt.

Diese Kalibrierkurve kann beispielsweise durch Messung an einer Modellvorrichtung mit einem hochtemperaturstabilen Sensor zur Bestimmung der Zieltemperatur im Auslassbereich der Modellvorrichtung oder aber durch eine Simulation der Prozessbedingungen bestimmt werden.

Insbesondere der Temperatursensor 26' in der Ringkammer 19' kann auch als Durchflussmessgerät ausgebildet sein. Die Ringkammer ermöglicht hierbei eine Strömungsgleichrichtung, so dass nur geringe Verwirbelungen auftreten. Der Temperatursensor 26' kann zur besseren Abführung der Sensordaten auch an oder in einer Wandung des Gehäuses 12' angeordnet sein, welche die Vorrichtung 10` zur Umgebung hin begrenzt.

Demgegenüber ist der Temperatursensor 28' näher an der Gasauslassöffnung 17' positioniert, allerdings hat das Gas durch Umströmung des Induktors auch höhere Tendenz zu Verwirbelungen und damit ein schlechteres Anströmverhalten. Beide Temperaturmessungen können die jeweiligen Nachteile zueinander kompensieren.

Es versteht sich, dass die vorgenannte Sensorik analog auch auf die Vorrichtung der Fig. 1, abgesehen vom Sensor 26` im Ringkanal 19', anwendbar ist.

Ein erfindungsgemäßes Verfahren zum Betrieb der erfindungsgemäßen Vorrichtung umfasst in einem ersten Schritt ein Zuleiten 1 von Gas, vorzugsweise unter Überdruck. Der Überdruck kann vorzugsweise zumindest 1,5 bar, besonders bevorzugt 2-12 bar, betragen.

Innerhalb der Vorrichtung erfolgt eine ein- oder mehrfache Umlenkung 2 des Gases in das Kerngehäuse 13 und durch den Suszeptor 14 hindurch.

Sodann erfolgt ein Durchströmen des Suszeptors. Innerhalb des Suszeptors 14 kommt es zur Erwärmung 4 des Gases. Anders als bei einer geradlinigen Führung durch ein Leitungssystem, wird in der vorliegenden Erfindung bewusst ein Druckverlust in Kauf genommen, um eine Durchströmung bei großer Kontaktfläche mit dem Suszeptormaterial und bei verringerter Durchflussgeschwindigkeit zu erreichen.

Schließlich erfolgt ein Ausleiten 3 des Gases aus der erfindungsgemäßen Vorrichtung. Hierbei weist zur Erhöhung der Strömungsgeschwindigkeit die Gasauslassöffnung 17 der Vorrichtung einen geringeren Querschnitt, vorzugsweise einen zumindest 2 mal geringeren Querschnitt, senkrecht zur Längsachse A der Vorrichtung 10 auf als der Querschnitt des Suszeptormaterials senkrecht zu der Längsachse A.

Die erfindungsgemäße Vorrichtung kann in einer Vielzahl von Anwendungen, z.B. in der kunststoffverarbeitenden Industrie, eingesetzt werden. Es ist allerdings auch möglich die Vorrichtung an den Gaseinlass eines Ofens und/oder an dessen Umlaufleitung anzuordnen. Dies kann z.B. durch eine nicht-dargestellte Flanschverbindung erfolgen. Insofern ist nicht nur die erfindungsgemäße Vorrichtung, sondern auch die vorgenannten und nachfolgenden Verwendungen erfindungsgemäß.

Verwendung der erfindungsgemäßen Vorrichtung zum Fügen von Kunststoffteilen mittels Heißgas.

Verwendung der erfindungsgemäßen Vorrichtung zum Einbetten von Montage-Inserts in Kunststoffteile.

Verwendung der erfindungsgemäßen Vorrichtung zum Kleben und/oder Folienschweißen in der Verpackungstechnik.

Verwendung der erfindungsgemäßen Vorrichtung zum Schmelzen von Materialien.

Verwendung der erfindungsgemäßen Vorrichtung zum direkten Anströmen und/oder Aufheizen einer Ofenkammer eines Ofens.

Verwendung der erfindungsgemäßen Vorrichtung zum Backen, Kochen und/oder Sterilisieren insbesondere in der Lebensmitteltechnik und der Pharmazie.

Verwendung der erfindungsgemäßen Vorrichtung zur Prozessgaserwärmung z.B. bei Epitaxieprozessen und/oder Plasmaverfahren, in der Motoren- und Generatorentechnik, in der Antriebstechnik, insbesondere der Luft- und/oder Raumfahrt, in Chemieprozessen.

Verwendung der erfindungsgemäßen Vorrichtung zur Sterilisation (clean in place) von Prozessanlagen.

Verwendung der erfindungsgemäßen Vorrichtung zur Materialherstellung.

Verwendung der erfindungsgemäßen Vorrichtung zur Montage und/oder zum Folienschweißen von Dachfolien und/oder Dachpappe.

Verwendung der erfindungsgemäßen Vorrichtung zum Löten.

Verwendung der erfindungsgemäßen Vorrichtung zum Kleben, insbesondere Schmelzkleben.

Verwendung der erfindungsgemäßen Vorrichtung zum Fügen von Bauteilen.

Verwendung der erfindungsgemäßen Vorrichtung in der Medizintechnik, vorzugsweise zum Autoklavieren.

Verwendung der erfindungsgemäßen Vorrichtung in der Desinfektion und/oder der Sterilisation von Materialien, Verarbeitungsvorrichtungen und/oder Behälter

Verwendung der erfindungsgemäßen Vorrichtung bei der Herstellung und/oder Verarbeitung und/oder Reparatur von hybriden Materialien, insbesondere in Verbund von GFK und/oder CFK mit Metallwerkstoffen und/oder anderen Materialien oder zur Herstellung sogenannter Organobleche.

Verwendung der erfindungsgemäßen Vorrichtung bei der Müllverbrennung.

Verwendung der erfindungsgemäßen Vorrichtung in Heizungssystemen für Gebäude und/oder Hallen.

Verwendung der erfindungsgemäßen Vorrichtung in oder an Öfen insbesondere in einem Umluftsystem, oder beim Ersatz zum Heizen mit Gasflamme, insbesondere bei der Umstellung auf regenerative Energie durch Stromerzeugung.

Verwendung der erfindungsgemäßen Vorrichtung in der Gießereitechnik (z.B. bei der Herstellung von Motorblöcken).

### Bezugszeichen

- 1: erster Schritt - Zuleiten
- 2: zweiter Schritt - Umlenkung
- 4: dritter Schritt - Erwärmen
- 3: vierter Schritt - Ausleiten

- 10, 10': Vorrichtung
- 11, 11': Gaseinlassöffnung
- 12, 12': Gehäuses
- 13,13`: Kerngehäuse
- 14, 14`: Suszeptor
- 15, 15': Induktor
- 16, 16': Körper
- 17, 17`: Gasauslassöffnung
- 18, 18': Mantelfläche
- 19': Ringkammer
- 20`: Öffnung
- 21': Stirnfläche
- 22`: 180° Umleitung
- 23': Überleitungsdüse
- 24': Heizeinheit
- 25, 25': Induktorkammer
- 26`: Temperatursensor und/oder Durchflusssensor
- 27': Drucksensor
- 28`: Temperatursensor

- A: Längsachse (Gehäuse)

## Patentansprüche

1. Vorrichtung (10,10') zur Heißgaserzeugung umfassend ein Gehäuse (12,12'), einen Induktor (15,15') und einen Suszeptor (14,14'), welcher durch den Induktor (15,15') induktiv erwärmbar ist,
**dadurch gekennzeichnet, dass**
der Suszeptor (14,14') ein Kerngehäuse (13,13') und ein darin angeordnetes poröses Suszeptormaterial aufweist, wobei
das Gas innerhalb der Vorrichtung (10,10') auf einem Strömungsweg derart zwangsgeführt ist, dass das Suszeptormaterial auf dem Strömungsweg angeordnet ist.

2. Vorrichtung (10,10') zur Heißgaserzeugung nach Anspruch 1, **dadurch gekennzeichnet, dass** das Suszeptormaterial als ein poröses elektrisch-leitfähiges Schaummaterial, als ein poröses elektrisch-leitfähiges Geflecht, als Granulat oder als ein poröses elektrisch-leitfähiges Vlies ausgebildet ist.

3. Vorrichtung (10,10') zur Heißgaserzeugung nach Anspruch 2, **dadurch gekennzeichnet, dass** das Schaummaterial ein offenporiges Schaummaterial als ein Keramikschaum, ein Metallschaum, als Granulat, Sintermaterial, lose Schüttung und/oder ein Cermet-Schaum ausgebildet ist

4. Vorrichtung (10,10') zur Heißgaserzeugung nach Anspruch 2, **dadurch gekennzeichnet, dass** Geflecht oder das Vlies aus Metall besteht.

5. Vorrichtung (10,10') zur Heißgaserzeugung nach einem der vorhergehenden Ansprüche, **dadurch gekennzeichnet, dass** der Strömungsweg eine Induktorkammer (25,25') umfasst, in welcher der Induktor (15,15') angeordnet ist und durch welche das Gas geleitet wird.

6. Vorrichtung (10,10') zur Heißgaserzeugung nach einem der vorhergehenden Ansprüche, **dadurch gekennzeichnet, dass** das Kerngehäuse (13,13') rohrförmig ausgebildet ist und coaxial zu einer Mantelfläche (18,18') des Gehäuses (12,12') innerhalb des Gehäuses (12,12') angeordnet ist.

7. Vorrichtung (10,10') zur Heißgaserzeugung nach einem der vorhergehenden Ansprüche, **dadurch gekennzeichnet, dass** der Induktor (15,15') als Spule angeordnet ist, wobei der Suszeptor (14,14') als Spulenkern innerhalb der Spule angeordnet ist.

8. Vorrichtung (10,10') zur Heißgaserzeugung nach einem der vorhergehenden Ansprüche, **dadurch gekennzeichnet, dass** der Strömungsweg eine Ringkammer (19') aufweist, welche coaxial zur Mantelfläche des Gehäuses und benachbart zur Induktorkammer (25,25') angeordnet ist, wobei die Ringkammer (19') in Durchströmungsrichtung vor der Induktorkammer (25,25) auf dem Strömungsweg angeordnet ist.

9. Vorrichtung (10,10') zur Heißgaserzeugung nach einem der vorhergehenden Ansprüche, **dadurch gekennzeichnet, dass** der Strömungsweg eine ein- oder mehrfache Umlenkung um 180° aufweist.

10. Vorrichtung (10,10') zur Heißgaserzeugung nach einem der vorhergehenden Ansprüche, **dadurch gekennzeichnet, dass** die Vorrichtung (10,10') zumindest einen Temperatursensor (26') zur Ermittlung der Mediumstemperatur innerhalb der Vorrichtung (10,10') aufweist.

11. Vorrichtung (10,10') zur Heißgaserzeugung nach einem der vorhergehenden Ansprüche, **dadurch gekennzeichnet, dass** die Vorrichtung (10,10') zumindest einen Durchflusssensor (26') oder einen Drucksensor (27') zur Ermittlung der Durchflussgeschwindigkeit oder des Mediumsdrucks innerhalb der Vorrichtung (10,10') aufweist.

12. Vorrichtung (10,10') zur Heißgaserzeugung nach einem der vorhergehenden Ansprüche, **dadurch gekennzeichnet, dass** die Vorrichtung (10,10) eine Steuer- und/oder Auswerteeinheit aufweist, welche ausgebildet ist zur Steuerung der Leistung des Induktors (15,15') anhand einer ermittelten Mediumstemperatur, einer Durchflussgeschwindigkeit und/oder eines Mediumsdrucks.

13. Verfahren zum Betrieb einer Vorrichtung (10,10') zur Heißgaserzeugung nach einem der vorhergehenden Ansprüche **gekennzeichnet durch die folgenden Schritte:**
i Zuleiten eines Mediumsstromes, insbesondere eines Gasstromes. vorzugsweise mit einem voreingestellten Mediumsdruck, in die Vorrichtung (10,10');
ii Zuführen, insbesondere unter Umlenkung, des Mediumsstromes zu dem Suszeptor (14,14');
iii Erwärmen des Mediumsstromes bei Durchleitung durch den Suszeptor (14,14') auf eine Zieltemperatur von mehr als 500°C unter Ausbildung eines Heißgasstromes; und
iv Ausleiten des Heißgasstromes aus der Vorrichtung (10,10').

14. Verfahren nach Anspruch 13, **dadurch gekennzeichnet, dass** das ausgeleitete Gas auf eine Materialoberfläche, vorzugsweise eine Kunststofffläche geleitet wird, derart, dass die Materialoberfläche unter Einfluss des ausgeleiteten Gases zumindest bereichsweise schmilzt.

15. Verfahren nach einem der vorhergehenden Ansprüche 13 oder 14, **dadurch gekennzeichnet, dass** eine Einstellung der Leistung des Induktors (15,15') durch die Steuer- und/oder Auswerteeinheit in Abhängigkeit von der Temperatur und zumindest einer weiteren Größe ausgesucht aus Durchflussgeschwindigkeit und/oder Druck vorgenommen wird.
